# DEMANDE DE BREVET EUROPEEN

(11) **EP 2 284 105 A1**
(43) Date de publication de la demande: **16.02.2011**
(21) Numéro de dépôt: 10172429.2
(22) Date de dépôt: 10.08.2010
(51) Int. Cl.: B65F 1/14

(54) **Dispositif pour accueillir un conteneur de collecte de déchets au moins partiellement enterré**

(30) Priorité: 11.08.2009 FR 0955620
(71) Demandeur: COMPAGNIE PLASTIC OMNIUM, 69007 Lyon (FR)
(72) Inventeur: Lambert, Juliette, 01150 Vaux en Bugey (FR)
(74) Mandataire: Remy, Vincent Noel Paul

(57) **Abrégé**

La présente invention concerne un dispositif (10) pour accueillir un conteneur (11) de collecte de déchets, comprenant un cuvelage (12) définissant un logement apte à accueillir le conteneur et au moins un dégagement, un tuyau (26) étant inséré dans le dégagement de sorte qu'une première embouchure (28) du tuyau est en communication de fluide avec le logement. Un tel dispositif permet de faciliter le nettoyage du conteneur.

## Description

La présente invention concerne le domaine des conteneurs de déchets enterrés ou semi-enterrés, et plus particulièrement des cuvelages destinés à accueillir des conteneurs de collecte de déchets enterrés.

On connaît dans l'état de la technique un cuvelage enterré réalisé en béton, constitué par un fond et au moins une paroi latérale et comprenant une embouchure à hauteur de voie publique, le cuvelage délimitant un logement apte à accueillir un conteneur de collecte de déchets de type enterré.

Un tel conteneur comprend un fond destiné à être posé au fond du cuvelage, au moins une paroi latérale en affleurement avec la paroi latérale du cuvelage et une paroi supérieure disposée à hauteur de la voie publique et portant un dispositif d'introduction des déchets dans le cuvelage. Le fond de la cuve est constitué par deux battants pouvant être ouverts pour le vidage du conteneur dans un camion de collecte. Du fait de l'architecture du conteneur, des fuites liquides peuvent se produire au niveau de ces battants, notamment au niveau de l'interstice entre ces deux battants. Le liquide peut alors se répandre au niveau du fond du cuvelage.

Le liquide est susceptible de salir le fond du cuvelage. En effet, selon la nature des déchets introduits dans le conteneur, des résidus peuvent adhérer au fond du cuvelage. C'est en particulier le cas lorsque le conteneur stocké dans le cuvelage est destiné à recevoir du verre ou des déchets ménagers destinés à produire du compost. En effet, les bouteilles de verre contiennent généralement encore un fond de liquide qui peut se déverser au fond du cuvelage. De même, les déchets ménagers produisent un jus qui peut se déverser au fond du cuvelage. Le liquide peut alors se transformer, une fois séché et solidifié, en un résidu collant. Il est donc nécessaire d'effectuer un nettoyage régulier du cuvelage.

Pour les opérations de nettoyage du cuvelage, on procède de la façon suivante. Une fois le conteneur extrait du cuvelage, on projette de l'eau sous pression dans le cuvelage à l'aide d'une lance pour détacher les résidus des parois de celui-ci. On introduit également depuis l'extérieur du cuvelage, dans le logement destiné à accueillir le conteneur, un long tuyau relié à un dispositif d'aspiration, porté notamment par un camion, afin de pomper les eaux usées présentes au fond du cuvelage, et ayant servi au nettoyage de celui-ci.

Or, il est difficile de manipuler le tuyau en raison de sa longueur et, par conséquent, de le positionner correctement au fond du cuvelage. Ceci est rendu d'autant plus difficile que, lorsqu'on extrait le conteneur du cuvelage, un plancher de sécurité ou une barrière pour éviter les chutes des piétons dans le cuvelage se met en place, bouchant ainsi l'accès à l'embouchure du cuvelage et obligeant ainsi l'opérateur à prendre des postures peu ergonomiques voire dangereuses pour guider le tuyau d'aspiration.

En outre, au vu de la difficulté de manipulation du tuyau d'aspiration des eaux usées, l'opérateur ne peut guider en même temps le tuyau d'aspiration des eaux usées et la lance projetant d'eau sous haute pression dans le conteneur. Ainsi, les opérations de nettoyage du cuvelage sont difficiles à mettre en oeuvre et peuvent s'avérer longues et coûteuses.

La présente invention a pour objet de faciliter et d'améliorer les opérations de nettoyage du cuvelage contenant un conteneur de collecte de déchets et notamment le pompage des eaux usées.

A cet effet, l'invention a pour objet un dispositif pour accueillir un conteneur de collecte de déchets, comprenant un cuvelage définissant un logement apte à accueillir le conteneur et au moins un dégagement, au moins un tuyau étant inséré dans le ou au moins l'un des dégagements de sorte qu'une première embouchure du tuyau est en communication de fluide avec le logement.

Ainsi, les opérations de nettoyage peuvent être effectuées directement par un système de pompage relié au tuyau débouchant dans le logement du cuvelage. Les opérations de nettoyage sont de ce fait facilitées puisque l'embouchure du tuyau est d'ores et déjà positionnée correctement relativement au logement. Une étape de positionnement, coûteuse en temps, peut donc être évitée lors du nettoyage du cuvelage.

En outre, on évite l'emploi d'un long tuyau, ce qui permet de pouvoir se déplacer avec du matériel plus compact pour effectuer les opérations de nettoyage du cuvelage.

De plus, l'opérateur de nettoyage n'ayant plus à assurer à la fois le guidage de la lance et celui du tuyau d'évacuation des eaux usées, il peut être plus efficace et le temps de nettoyage du conteneur est alors diminué.

On facilite ainsi la maintenance du cuvelage et on économise ainsi des coûts d'entretien de celui-ci.

On pourrait également envisager grâce à l'invention de nettoyer un conteneur métallique alors que celui-ci reste en place dans le cuvelage en béton. En effet, dans l'état de la technique, le conteneur est nettoyé séparément du cuvelage, une fois extrait de celui-ci. Or, comme, grâce à l'invention, il n'est plus nécessaire de mettre en place le tuyau d'aspiration au fond du cuvelage pour l'évacuation des eaux usées, on peut projeter de l'eau dans le conteneur par la borne d'introduction de celui-ci, sans le retirer du cuvelage et aspirer les eaux usées dues à ce lavage grâce au tuyau déjà mis en place dans le cuvelage selon l'invention.

On simplifie alors l'opération de nettoyage du conteneur en évitant notamment l'opération d'extraction du conteneur du cuvelage, ce qui permet d'économiser des coûts concernant le nettoyage du conteneur.

On notera que le dispositif selon l'invention peut également être utilisé pour d'autres applications que celle décrite ci-dessus. On pourrait par exemple envisager d'aspirer les eaux de pluies qui sont susceptibles de ruisseler dans le cuvelage ou d'introduire grâce à un tel tuyau un produit dans le cuvelage, par exemple un produit de nettoyage ou un produit désinfectant.

Le dispositif selon l'invention peut également contenir l'une ou plusieurs des caractéristiques de la liste suivante :
- la première embouchure débouche directement dans le logement,
- le cuvelage comprend un fond et au moins une paroi latérale, le dégagement étant ménagé dans le fond du cuvelage, ce qui permet de faciliter l'évacuation des eaux usées et d'éviter de laisser dans le cuvelage un fond de liquide, une fois l'opération d'aspiration effectuée. Le dégagement peut également être ménagé dans la paroi latérale du cuvelage, notamment au pied de celle-ci lorsqu'il est prévu pour accueillir un tuyau d'évacuation des eaux usées,
- le cuvelage comprend une dépression ménagée dans le fond du cuvelage, la première embouchure débouchant dans la dépression. Une telle dépression permet de canaliser les eaux usées en vue de leur pompage. On peut ainsi faciliter les opérations de pompage et encore diminuer les coûts relatifs au nettoyage du cuvelage,
- le dispositif est muni d'une pluralité de tuyaux. Chaque tuyau peut déboucher dans un dégagement distinct du cuvelage ou dans un même dégagement de celui-ci et peut être spécifique à une application comme injecter un produit désinfectant ou recueillir les eaux usées,
- le ou au moins l'un des tuyaux comprend une deuxième embouchure distincte de la première, cette deuxième embouchure étant apte à être raccordée à un autre tuyau, ce qui permet de raccorder, depuis l'extérieur du cuvelage, un système de pompage au dispositif. La deuxième embouchure est généralement fixée à hauteur de voie pour être facilement accessible de l'opérateur,
- le dispositif comprend des moyens de raccordement pour raccorder la deuxième embouchure à un autre tuyau, ce qui simplifie la mise en place du système de pompage depuis l'extérieur du cuvelage. En outre, cela permet de diminuer encore la complexité du système rapporté au cuvelage pour le pompage,
- la deuxième embouchure est ménagée dans le dispositif de façon à être accessible depuis l'extérieur de celui-ci, même lorsque le conteneur est mis en place dans le logement. Le tuyau est par exemple mis en place pour que la deuxième embouchure débouche à côté du logement. Cela permet d'effectuer certaines opérations sans avoir besoin de retirer le conteneur du logement. On dispose ainsi de plus de flexibilité pour organiser certaines opérations de nettoyage telles que le nettoyage du conteneur évoqué plus haut car celles-ci ne nécessitent plus l'utilisation d'un dispositif de levage encombrant et peuvent donc être effectuées de façon indépendante de la collecte,
- le ou au moins l'un des tuyaux comprend une deuxième embouchure distincte de la première et reliée à un système de pompage ou de traitement d'un liquide circulant dans le tuyau. Le système est de préférence agencé dans le dispositif, dans un logement prévu à cet effet de celui-ci. Le dispositif peut alors être totalement autonome l'évacuation des eaux usées ou même le nettoyage pouvant être effectué sans apport d'un système externe. Il suffit alors pour l'opérateur de commander le dispositif depuis l'extérieur. Cela permet de simplifier considérablement les opérations de nettoyage du cuvelage,
- le système de pompage ou de traitement comprend un réservoir pour recueillir le liquide de traitement ou les eaux usées, une pompe pour acheminer le liquide de traitement dans la cuve ou les eaux usées dans le réservoir et des moyens d'entraînement de la pompe, tel qu'un moteur électrique;
- le dispositif peut également comprendre des moyens de commande du système de pompage ou de traitement,notamment du moyen d'entraînement, aptes à actionner le système suite à la réception d'un signal déclencheur, pour permettre à un opérateur d'effectuer le nettoyage du cuvelage sans se rendre sur place. Le dispositif peut également comprendre un capteur de niveau situé dans le cuvelage ou un horodateur, l'un ou l'autre de ces éléments étant apte à émettre un signal déclenchant la mise en marche ou l'arrêt du moteur. Le dispositif peut également comprendre des moyens de communication à distance par l'intermédiaire d'un réseau, par exemple le réseau Internet ou téléphonique sans fil, ce qui permet à un opérateur de commander ponctuellement et à distance le système de pompage ou de traitement,
- Le dispositif peut alors comprendre également une trappe, située de préférence à hauteur de la voie publique, mobile entre une position ouverte libérant l'accès au système de pompage ou de traitement et une position fermée empêchant l'accès au système. Un tel dispositif comprend également de préférence des moyens de verrouillage de la trappe. Un tel système peut donc être agencé pour être difficilement accessible depuis l'extérieur, à l'exception d'un opérateur muni d'outils particuliers. En effet, un accès facile depuis l'extérieur n'est pas nécessaire, le système n'ayant pas à interagir avec un système externe. Ainsi, on évite d'endommager le système de pompage ou de traitement, du fait des conditions climatiques ou du vandalisme,
- le dispositif comprend des moyens d'alimentation électrique du système de pompage ou de traitement, notamment des moyens d'entraînement de la pompe, comprenant de préférence au moins une cellule photovoltaïque. Lorsque les moyens d'alimentation sont formés par une cellule photovoltaïque, cela permet d'augmenter l'autonomie du dispositif et d'éviter des opérations de maintenance supplémentaires telles qu'un éventuel remplacement de batteries alimentant le système de pompage ou de traitement. En outre, cela permet de minimiser la pollution de l'environnement générée par le dispositif.

L'invention sera mieux comprise à la lecture de la description qui va suivre, donnée uniquement à titre d'exemple et faite en se référant aux figures dans lesquelles :
- la figure 1 est une vue en coupe d'un dispositif pour accueillir un conteneur de collecte de déchets selon un mode de réalisation de l'invention,
- la figure 2 est une vue en coupe analogue d'un dispositif selon une variante du mode de réalisation de la figure 1.

On a représenté sur la figure 1 un dispositif 10 pour accueillir un conteneur de collecte déchets 11 représenté en pointillés sur la figure. Le dispositif 10 comporte un cuvelage 12 réalisé en béton et définissant un logement 14 apte à accueillir le conteneur 11, de type enterré. Comme on le voit sur la figure, un tel conteneur comprend plus particulièrement une cuve 11 a pour le stockage des déchets destinée à être enterrée dans le sol et de forme essentiellement complémentaire de celle du cuvelage et une borne 11 b d'introduction des déchets dans la cuve, destinée à reposer sur la cuve de sorte qu'elle est disposée au-dessus de la voie publique.

Le cuvelage est de forme parallélépipédique et est enterré. Il comprend quatre parois latérales 18 dont deux 18a, 18b sont représentées sur les figures, un fond 20 et une embouchure 21 en partie supérieure donnant accès au logement, cette embouchure 21 étant ménagée au niveau de la voie publique.

Le fond 20 du cuvelage 12 comprend également au pied de la paroi latérale 18b une dépression 22 s'étendant essentiellement sur toute une dimension du conteneur et formant une gouttière pour recueillir les eaux usées provenant du fond du conteneur. Le fond 20 est pour cela légèrement incliné relativement à l'horizontale, la dépression 22 étant ménagée au niveau de la partie la plus basse du fond. La dépression est également recouverte par une grille 24 pour empêcher les déchets de petite taille de se déposer au fond de celle-ci.

Le dispositif comprend également un tuyau 26. Ce tuyau comprend une première embouchure 28 débouchant dans le cuvelage, de sorte que cette embouchure 28 soit en communication de fluide avec le logement 14 et puisse permettre de recueillir les eaux usées issues de ce logement.

La première embouchure 28 est plus particulièrement placée dans la paroi latérale 18b du cuvelage, au pied de celle-ci. La paroi latérale 18b comprend à cet effet un dégagement destinée à accueillir le tuyau 26 au voisinage de la première embouchure 28 de sorte que celui-ci soit apte à traverser la paroi latérale du cuvelage. Le dégagement est de dimensions sensiblement complémentaires à celles du tuyau. Il est plus particulièrement agencé de sorte que la première embouchure 28 débouche dans la dépression 22.

Le tuyau 26 comprend également une deuxième embouchure 30 située à distance du cuvelage. Cette deuxième embouchure 30 est agencée de façon à se trouver au niveau de la voie publique, à un niveau supérieur à celui de la première embouchure. Elle est de ce fait accessible pour un opérateur même quand le cuvelage est placé dans le cuvelage 12. Comme on le voit sur la figure, cette deuxième embouchure comprend en outre des moyens de raccordement 31 à un autre tuyau, qui sont plus particulièrement des moyens d'accouplement de la deuxième embouchure à un autre tuyau, non représenté sur la figure. Ces moyens peuvent notamment comprendre un anneau apte à être vissé sur un support et pouvant maintenir les deux tuyaux accouplés lorsqu'il se trouve dans sa position vissée.

La deuxième embouchure 30 est placée sous une trappe 32 affleurant avec la voie publique et étant de préférence apte à être verrouillée. De cette façon, seul l'opérateur responsable du nettoyage peut avoir accès à cette trappe et aux tuyaux débouchant dans le cuvelage.

Ainsi, lorsque l'on souhaite nettoyer l'intérieur du logement 14 défini par le cuvelage, il suffit de raccorder la deuxième embouchure 30 du tuyau 26 à un autre tuyau relié à une pompe. Cette pompe permet d'aspirer, par l'intermédiaire du tuyau 26 les eaux usées accumulées au fond du conteneur dans la dépression. Le nettoyage du cuvelage est donc facilité grâce au dispositif selon l'invention.

On va maintenant décrire un dispositif selon la figure 2. Dans ce dispositif, les éléments désignés avec les mêmes références que ceux de la figure 1 sont identiques à ces éléments. Ils ne sont pas détaillés plus avant dans la description de la figure .

Ainsi, le dispositif 40 de la figure 2 comprend un cuvelage 12 destiné à accueillir un conteneur 11, sensiblement identiques à ceux de la figure 1. Ce dispositif comprend également un tuyau 42 comportant une première embouchure 44 débouchant dans la dépression 22 du cuvelage.

Le dispositif 40 comprend également un logement 46 situé au voisinage du cuvelage et affleurant avec la voie publique. Le logement 46 comporte également des parois latérales et un fond et est ouvert à son extrémité supérieure. Ce logement est destiné à accueillir un système de pompage 48, comprenant une pompe 50 reliée à une deuxième embouchure 52 du tuyau 42, ainsi qu'un réservoir 54. Un moteur non représenté permet le fonctionnement de la pompe. On pourra également noter que la pompe et le moteur peuvent faire partie d'une même pièce.

La pompe 50 aspire ainsi les jus recueillis dans la dépression 22 et les rejette dans le réservoir 54. Pour cela, le système comprend également un conduit 55 acheminant les jus de la pompe 50 au réservoir par gravité. On notera que le logement 46 comprend en son fond un orifice ménageant un passage pour le tuyau 42 jusqu'à la pompe.

Le logement 46 est recouvert par une trappe 56 conformée pour permettre le passage de piétons sur celle-ci. La trappe peut notamment s'appuyer sur sa périphérie sur un rebord bordant le logement, ce qui permet un meilleur soutien de celle-ci. La trappe est mobile entre une position d'ouverture dans laquelle elle laisse l'accès libre au logement et au système de pompage et une position de fermeture dans laquelle elle obture l'accès au logement 46 et rend celui-ci invisible depuis l'extérieur du conteneur.

Le dispositif 40 comprend également des moyens de verrouillage 58 de la trappe, comprenant un élément agencé sur une paroi latérale du logement et coopérant avec un élément agencé sur la trappe. Des moyens de verrouillage peuvent être constitués par une serrure à clé ou à carte magnétique par exemple. Seul un opérateur spécialisé peut donc ouvrir la trappe et avoir accès au logement, pour vider le réservoir 54 ou effectuer la maintenance de la pompe et/ou du moteur.

Des cellules photovoltaïques 60 sont également agencés sur la face externe de la trappe. Ces cellules 60 sont reliés à l'aide de fils 62 au moteur du système de pompage 48 pour permettre d'alimenter le moteur et de faire fonctionner la pompe.

Le dispositif comprend également une antenne (non représentée) apte à recevoir un signal distant par l'intermédiaire d'un réseau de communication sans fil, par exemple le réseau téléphonique, et des moyens de commande, comprenant un circuit électrique permettant de mettre en marche ou d'arrêter le moteur en fonction du signal reçu par l'antenne et transmis au circuit. Ainsi, l'opérateur peut commander à distance, depuis un poste central, le nettoyage du cuvelage.

On notera que l'invention n'est pas limitée à ce qui a été décrit ci-dessus.

Le cuvelage peut par exemple être d'une autre forme que celle décrite, par exemple de forme cylindrique.

Il peut également ne pas comprendre de dépression ménagée dans son fond. La dépression pourrait également être agencée différemment. De même, le fond du conteneur peut ne pas être incliné ou présenter une forme d'inclinaison différente que celle décrite dans l'exemple. Le fond pourrait par exemple comprendre quatre pans inclinés se rejoignant au centre du cuvelage.

Le cuvelage peut également être réalisé en un autre matériau que celui décrit.

La localisation du dégagement du cuvelage n'est pas non plus limitée à l'endroit auquel il a été décrit. Le dégagement et le tuyau peuvent par exemple être situés dans le fond du cuvelage, au niveau le plus bas de celui-ci.

La deuxième embouchure pourrait également être placée sur la voie publique, sans être dissimulée sous une trappe. Le tuyau pourrait en outre ne pas comprendre de moyens de raccordement au niveau de sa deuxième embouchure.

On peut également envisager que le tuyau ne serve pas à l'évacuation des eaux usées mais permette d'injecter dans le cuvelage un désinfectant, ou de l'eau sous haute pression par exemple. Une telle fonction peut être réalisée à l'aide d'un système de traitement, comprenant également un réservoir contenant le liquide et une pompe motorisée en plus du tuyau.

Le cuvelage pourrait accueillir également plusieurs dégagements pour accueillir en partie haute du conteneur plusieurs tuyaux.

On pourrait également envisager un dispositif muni de plusieurs tuyaux ayant des usages distincts. Ces tuyaux pourraient posséder des deuxième embouchures débouchant sous une même trappe mais pourraient être destinés à des utilisations différentes, par exemple en fonction des endroits de la cuve dans lesquels leurs premières embouchures respectives débouchent. Le dispositif pourrait par exemple comprendre dans ce cas un système de pompage et un système de traitement n'étant pas reliés au même tuyau.II est toutefois également possible que les tuyaux débouchent tous dans le même dégagement.

On pourrait également envisager de ne pas commander un système de pompage ou de traitement à distance ou de le commander par d'autres moyens que ceux décrits, par exemple à l'aide d'un capteur de niveau situé dans le cuvelage ou d'un horodateur.

## Revendications

1. Dispositif (10) pour accueillir un conteneur (11) de collecte de déchets, **caractérisé en ce qu'**il comprend un cuvelage (12) définissant un logement (14) apte à accueillir le conteneur et au moins un dégagement, au moins un tuyau (26) étant inséré dans le ou l'un au moins des dégagements de sorte qu'une première embouchure (28) du tuyau est en communication de fluide avec le logement.

2. Dispositif selon la revendication précédente, dans lequel la première embouchure débouche directement dans le logement.

3. Dispositif selon l'une quelconque des revendications précédentes, dans lequel le cuvelage comprend un fond (20) et au moins une paroi latérale (18a, 18b), le dégagement étant ménagé dans le fond du cuvelage.

4. Dispositif selon la revendication précédente, dans lequel le cuvelage comprend une dépression (22) ménagée dans le fond (20) du cuvelage, la première embouchure (28) débouchant dans la dépression.

5. Dispositif selon l'une quelconque des revendications précédentes, dans lequel le ou l'un au moins des tuyaux comprend une deuxième embouchure (30) distincte de la première, cette deuxième embouchure étant apte à être raccordée à un autre tuyau.

6. Dispositif selon la revendication précédente, comprenant des moyens de raccordement (31) pour raccorder la deuxième embouchure à un autre tuyau.

7. Dispositif selon l'une quelconque des revendications 5 et 6, dans lequel la deuxième embouchure (30) est ménagée dans le dispositif de façon à être accessible depuis l'extérieur de celui-ci, même lorsque le conteneur est mis en place dans le logement.

8. Dispositif selon l'une quelconque des revendications précédentes, dans lequel le ou l'un au moins des tuyaux comprend une deuxième embouchure (52) distincte de la première et reliée à un système de pompage (48) ou de traitement d'un liquide circulant dans le tuyau.

9. Dispositif selon la revendication précédente, comprenant un logement (46) dans lequel est agencé le système de pompage (48) ou de traitement.

10. Dispositif selon la revendication précédente, dans lequel le système de pompage ou de traitement comprend un réservoir (54) pour recueillir le liquide de traitement ou les eaux usées, une pompe (50) pour acheminer le liquide de traitement dans la cuve ou les eaux usées dans le réservoir et des moyens d'entraînement de la pompe, tels qu'un moteur électrique.

11. Dispositif selon l'une quelconque des revendications 9 et 10, comprenant des moyens d'alimentation électrique du système de pompage ou de traitement, notamment des moyens d'entraînement, comprenant de préférence au moins une cellule photovoltaïque (60).

12. Dispositif selon l'une quelconque des revendications 9 à 11, dans lequel le dispositif comprend des moyens de commande du système de pompage ou de traitement,notamment du moyen d'entraînement, aptes à actionner le système suite à la réception d'un signal déclencheur.

13. Dispositif selon la revendication précédente, dans lequel le dispositif comprend l'un ou plusieurs des organes de déclenchement de la liste suivante, aptes à transmettre aux moyens de commande un signal déclencheur :
- un capteur de niveau ménagé dans le cuvelage,
- un horodateur,
- un moyen de communication à distance par l'intermédiaire d'un réseau sans fil.

14. Dispositif selon l'une quelconque des revendications 9 à 13, comprenant une trappe (56), mobile entre une position ouverte libérant l'accès au système de pompage ou de traitement et une position fermée empêchant l'accès au système, le dispositif comprenant de préférence des moyens de verrouillage (58) de la trappe.

15. Dispositif selon l'une quelconque des revendications précédentes, dans lequel le dispositif comprend une pluralité de tuyaux, chaque tuyau étant de préférence agencé dans un dégagement distinct.
